# EUROPÄISCHE PATENTSCHRIFT

(11) **EP 0 288 461 B1**
(45) Veröffentlichungstag und Bekanntmachung des Hinweises auf die Patenterteilung: **23.05.1990**
(21) Anmeldenummer: 86906328.9
(22) Anmeldetag: 31.10.1986
(51) Int. Cl.: C11D 10/04, C11D 1/52, C11D 17/00

(54) **Von Gerüstsalzen im wesentlichen freies Flüssigwaschmittel mit verbesserter Waschkraft und textilweichmachenden Eigenschaften**
Fabric softening liquid washing product, substantially free of buildersalts and having an improved washing performance
Produit liquide de lavage adoucissant essentiellement depourvu de sels adjuvants de lavage et ayant une capacité de lavage ameliorée

(43) Veröffentlichungstag der Anmeldung: 02.11.1988
(73) Patentinhaber: Henkel Kommanditgesellschaft auf Aktien, 40191 Düsseldorf (DE)
(72) Erfinder: SCHWADTKE, Karl, D-5090 Leverkusen 3 (DE); SMULDERS, Eduard, D-4010 Hilden (DE); ANDREE, Hans, D-5653 Leichlingen (DE)
(86) Internationale Anmeldenummer: EP8600629
(87) Internationale Veröffentlichungsnummer: WO8803162

(56) Entgegenhaltungen:
- EP-A- 0 157 320
- FR-A- 2 378 852
- FR-A- 2 466 501

## Beschreibung

Die vorliegende Erfindung betrifft ein von Gerüstsalzen im wesentlichen freies, flüssiges Waschmittelkonzentrat, das aufgrund seiner Zusammensetzung trotz Abwesenheit oxidativer Bleichmittel eine verbesserte Waschwirkung gegenüber bleichbaren Anschmutzungen aufweist und in Verbindung mit speziell ausgewählten Fettsäurediethanolamiden textilweichmachende und griffverbessernde Eigenschaften besitzt, so daß die damit gewaschenen Textilien keiner Nachbehandlung mit einem speziellen Avivagemittel bedürfen.

Das Problem, Flüssigwaschmittel zu entwickeln, die auch gegenüber bleichbaren Anschmutzungen, wie Obst-, Gemüse- oder Teeflecken, hinreichend wirksam sind, ist noch nicht hinreichend gelöst. Diese Anschmutzungen erfordern im allgemeinen die Anwendung oxidativ wirkender Bleichmittel, die sich wegen ihrer begrenzten Stabilität nicht oder nur schwierig in Flüssigwaschmittel inkorporieren lassen.

Ein zweites Problem ist die Griffverbesserung der gewaschenen Textilien. Es ist aus der Zeitschrift "Soap and Chemical Specialities", November 1958, Seiten 48 bis 50, bekannt, daß gewisse Stearinsäurederivate von Alkylolaminen als weichmachendes Agens in Textilbehandlungsmitteln eingesetzt werden. Die Probleme, wie sich derartige Verbindungen in tensidhaltigen Waschmitteln verhalten bzw. eingesetzt werden können, werden in dieser Publikation nicht berührt. Im übrigen hat sich gezeigt, daß die Stearinsäurederivate sich nicht in wirksamer Menge in lagerstabile Flüssigwaschmittel einsetzen lassen.

Ferner sind zahlreiche Flüssigwaschmittel-Rezepturen bekannt, die mehr oder weniger große Gehalte an Fettsäuremono- bzw. diethanolamiden aufweisen. Stets handelt es sich dabei um solche Alkanolamide, die sich von Fettsäuregemischen mit hohem Anteil an C12-C16-Fettsäuren, beispielsweise Cocosfettsäuren, ableiten. Diese Alkanolamide sollen die Wasch- und Schaumkraft steigern bzw. die Hautverträglichkeit verbessern. Eine Avivagewirkung kommt diesen Mitteln nicht zu. Als Beispiele für derartige Mittel seien die gemäß DE-B-1 047 973, DE-C-2 022 064, DE-C-2 703 998 (US-A-4 153 570), DE-A-2 819 455, DE-C-3 022 767, DE-A-3 161 222, EP-A-38 101, US-A-2 861 956, US-A-2 943 058 aufgeführt.

Aus EP-A-157 320 ist ein Waschmittel bekannt, das anionische bzw. nichtionische Tenside sowie eine Kombination enthält, bestehend aus silikonhaltigen Schauminhibitoren und stickstoffhaltigen Verbindungen aus der Klasse der ethoxylierten Fettamine und Fettsäureethanolamide. Diese leiten sich bevorzugt von Cocosfettsäuren ab und wirken als Waschkraftverstärker. Eine Avivagewirkung besitzen sie nicht, außerdem ist ihr Anteil mit weniger als 5 Gew.-%, vorzugsweise weniger als 4 Gew.-%, vergleichsweise gering. Gemäß EP-A-151 678 enthalten flüssige Waschmittel 0 bis 5 Gew.-% eines "Cosurfactant", das aus oberflächenaktiven Quartärsalzen, tertiären Aminen oder Amioxiden besteht. Textilweichmachende Fettsäurediethanolamide werden in dem Dokument nicht erwähnt.

Weiterhin wurde bereits vorgeschlagen, Waschmitteln mit einem Gehalt an Aniontensiden avivierend wirkende Quartärsalze zuzusetzen, wobei die Quartärsalze längerkettige Fettsäurereste bzw. Fettalkylreste aufweisen. Da jedoch Aniontenside mit derartigen Quartärsalzen im allgemeinen unverträglich sind bzw. unter Bildung inaktiver Elektroneutralsalze reagieren, wird die erwünschte Wirkung in der Regel nicht erzielt.

Das nachfolgend beschriebene erfindungsgemäße Mittel ist geeignet, die genannten Mängel zu vermeiden.

Gegenstand der Erfindung ist ein Flüssigwaschmittel mit einem Gehalt an (a) Natriumalkylbenzolsulfonat mit 10 bis 14 C-Atomen in der linearen Alkylgruppe, (b) wasserlöslichen, ethoxylierten Alkoholen mit 12 bis 18 C-Atomen im Kohlenwasserstoffrest und 5 bis 10 Glykolethergruppen, (c) einer wasserlöslichen Seife, abgeleitet von gesättigten und/oder ungesättigten Fettsäuren mit 12 bis 18 C-Atomen, (d) Fettsäurediethanolamid, (e) Sequestrierungsmitteln aus der Klasse der Polycarbonsäuren und Polyphosphonsäuren, (f) mit Wasser mischbaren organischen Lösungsmitteln und Wasser, dadurch gekennzeichnet, daß der Anteil der Komponente (a) mindestens 6 Gew.-%, der Komponente (b) 7 bis 15 Gew.-%, der Komponente (c), auf Fettsäure bezogen, 16,1 bis 22 Gew.-%, der Komponente (d) 8 bis 15 Gew.-%, der Komponente (e) 0,2 bis 3 Gew.-% und der Komponente (f) 6 bis 16 Gew.-% beträgt, mit der Maßgabe, daß das Verhältnis von (a): (b): (c): (d) = 1: (1 - 2): (2 - 3): (1,3 - 2,5) beträgt, die Komponente (c) sich von gesättigten Fettsäuren mit 12 bis 14 Kohlenstoffatomen sowie deren Gemischen mit ungesättigten, 16 bis 18 Kohlenstoffatome aufweisenden Fettsäuren und die Komponente (d) sich von Fettsäuren mit 16 bis 18 Kohlenstoffatomen mit mehr als 50% an einfach ungesättigten Fettsäuren ableitet.

Der Anteil des linearen Natrium-alkylbenzolsulfonats (a) beträgt mindestens 6 Gew.-%, vorzugsweise bis 10 Gew.-%. Vorzugsweise wird Dodecylbenzolsulfonat eingesetzt.

Als nichtionische ethoxylierte Alkohole (b) kommen Fettalkohole bzw. in 2-Stellung methylverzweigte Oxo-Alkohole mit 12 bis 18, vorzugsweise 12 bis 16 C-Atomen infrage. Die Anzahl der angelagerten Ethylenoxidgruppen (EO) beträgt 5 bis 10. Als gut geeignet haben sich solche ethoxylierten Alkohole erwiesen, deren HLB-Wert 9 bis 14, insbesondere 11 bis 13,5 beträgt. Beispiele hierfür sind ethoxylierte Cocosfettalkohole, von denen die Vorlaufalkohole (10 und weniger C-Atome) abgetrennt sind und im wesentlichen aus Lauryl- und Myristylalkohol neben geringen Anteilen an Cetyl- und Stearylalkohol bestehen. Besonders geeignet sind ferner ethoxylierte Oxoalkohole bzw. durch Ethylenpolymerisation hergestellte Alkohole, die im wesentlichen aus Alkoholgemischen mit 12 bis 16 C-Atomen bestehen. Der Ethoxylierungsgrad dieser bevorzugten Alkohole bzw. Alkoholgemische beträgt insbesondere 6 bis 9. Der Anteil der Komponente (b) beträgt 7 bis 15 Gew.-%, vorzugsweise 8 bis 12 Gew.-%.

Als Seifen (c) kommen Natrium- und Kaliumseifen sowie Seifen von Alkanolaminen, insbesondere Triethanolamin, infrage, die sich von gesättigten Fettsäuren mit 12 bis 14 C-Atomen und deren Gemischen mit einfach und gegebenenfalls mehrfach ungesättigten Fettsäuren mit 16 bis 18 C-Atomen ableiten. Geeignet sind insbesondere Seifen von Cocosfettsäuren, von denen die Fettsäuren mit weniger als 12 C-Atomen und mehr als 14 C-Atomen auf einen Anteil von weniger als 10 Gew.-%, vorzugsweise weniger als 5 Gew.-% (bezogen auf Fettsäuregemisch) abgetrennt sind. Geeignet sind ferner die Seifen der Ölsäure bzw. von ölsäurereichen Fettsäuregemischen. Letztere können bis zu 30% an mehrfach ungesättigten Fettsäuren mit 18 C-Atomen bzw. Palmitoleinsäure, jedoch nicht mehr als 15 Gew.-%, vorzugsweise nicht mehr als 10 Gew.-% an gesättigten C16-1s-Fettsäuren enthalten, Kombinationen der genannten Seifen bestehen vorzugsweise zu 20 bis 50 Gew.-% aus Ölsäureseife und zu 80 bis 50% aus C₁₂-C₁₄-Fettsäureseife, wobei der Gehalt der Seifengemische an gesättigten Fettsäureseifen mit mehr als 14 C-Atomen weniger als 15 Gew.-%, vorzugsweise höchstens 10 Gew.-% und der an Fettsäuren mit weniger als 12 C-Atomen höchstens 5 Gew.-% beträgt. Das Gewichtsverhältnis von Laurinsäureseife zu Myristinsäureseife beträgt vorzugsweise 3 : 2 bis 4 : 1. Diese Seifengemische liegen vorzugsweise in Form der Natriumseifen bzw. als Gemische von Natriumseifen und Triethanolaminseifen vor.

Der Anteil der Seifen (c) beträgt 16,1 bis 22 Gew.%, vorzugsweise 16,5 bis 20 Gew.-%, jeweils bezogen auf den Gehalt an Fettsäure.

Als Komponente (d) kommen Fettsäurediethanolamide infrage, die sich von einfach ungesättigten Fettsäuren mit 16 bis 18 C-Atomen sowie deren Gemischen mit gesättigten Fettsäuren gleicher Kettenlänge ableiten, wobei jedoch der Anteil der ungesättigten Verbindungen mindestens 50 Gew.-%, vorzugsweise mindestens 65 Gew.-% beträgt. Geeignet sind insbesondere von Ölsäure und Palmitoleinsäure abgeleitete Diethanolamide sowie deren Gemische mit den entsprechenden Palmitinsäure- und Stearinsäurederivaten, so wie sie aus natürlich vorkommenden ölsäurereichen Fettsäuregemischen, z. B. aus Talgfettsäuren oder Tallölfettsäuren, durch Isolierung der ungesättigten Anteile nach bekannten Trennverfahren (Umnetztrennung) zugänglich sind. Gut brauchbare Fettsäurefraktionen enthalten z. B. 50 bis 100 Gew.-%, vorzugsweise 65 bis 95 Gew.-% Ölsäure und 0 bis 50 Gew.-%, vorzugsweise 5 bis 35 Gew.- %, Palmitinsäure und Stearinsäure, wobei in technischen Gemischen auch noch geringe Mengen, d. h. bis zu 5 %, an Myristinsäure vorliegen können.

Die aus diesen Fettsäuren durch Umsetzung mit Diethanolamin herstellbaren Ethanolamide stellen technische Gemische dar, die üblicherweise 85 bis 95 Gew.-% N-Acylverbindung und 2 bis 10 Gew.-% O-Acylverbindung enthalten. Darüber hinaus können geringe Mengen, d. h. bis zu 5 Gew.-%, an nicht umgesetztem Ausgangsmaterial, hauptsächlich freies Diethanolamin sowie sehr geringe Mengen an freier Fettsäure anwesend sein. Diese üblichen Beimengungen stören in den vorliegenden Mitteln nicht, sondern können als funktionelle Bestandteile betrachtet werden, zumal die Mittel ohnehin Seife und in einer bevorzugten Ausführungsform auch Alkanolamine enthalten.

Der Anteil der Komponente (d) beträgt 8 bis 15 Gew.-%, insbesondere bis 12 Gew.-%.

Als Sequestrierungsmittel (e) kommen Polyaminopolyphosphonsäuren sowie ihre Gemische mit Polycarbonsäuren infrage. Geeignete Polycarbonsäuren sind insbesondere Citronensäure, ferner Nitrilotriessigsäure, Ethylendiaminoetetraessigsäure und deren höhere Homologen. Geeignete Polyaminopolyphosphonsäuren sind Ethylendiamintetra-(methylenphosphonsäure), Diethylentriaminpenta-(methylenphosphonsäure) sowie deren höhere Homologen. Die genannten Säuren können als Salze des Natriums, Kaliums und von Alkanolaminen, z. B. des Triethanolamins, vorliegen. Die besonders geeignete Ethylendiamintetra-(methylenphosphonsäure) bzw. Diethylentriaminpenta-(methylenphosphonsäure) werden in Anteilen von 0,2 bis 2 Gew.-%, vorzugsweise 0,4 bis 1,2 Gew.-% eingesetzt. Der Anteil der Citronensäure beträgt vorzugsweise 0,3 bis 1 Gew.-%. Aufgrund des mäßig alkalischen pH-Wertes des Mittels liegen die Säuren in Form saurer Salze vor. Die vorgenannten Mengenangaben beziehen sich auf die einzusetzenden Säuremengen.

Mit Wasser mischbare Lösungsmittel, die in den Mitteln in Anteilen von 6 bis 16 Gew.-%, vorzugsweise 10 bis 15 Gew.-% vorliegen, sind Alkohole, Glykole, Polyglykole und Etheralkohole, wie Methanol, Ethanol, Propanol, Isopropanol, Glycerin, Glykol, Diethylenglykol, Triethylenglykol und niedermolekulare Polyethylenglykole, Propylenglykol und oligomere Propylenglykolether, ferner Etheralkohole, wie Methylpropylglykol, Methylbutylglykol oder Methylethylglykol. Vorzugsweise werden Gemische aus Ethanol und Propanol im Verhältnis 1 : 4 bis 4 : 1 als Lösungsmittel verwendet.

Zusätzliche Bestandteile, die den Mitteln vorteilhaft zugesetzt werden, sind Enzyme, Enzymstabilisatoren, Verbindungen zur Einstellung des pH-Wertes, optische Aufheller, Hydrotrope, Schauminhibitoren, Farbstoffe bzw. Farbpigmente und Mittel, die als Trübungsstoffe wirken bzw. den Lösungen einen Seidenglanz verleihen.

Als Enzyme eignen sich aus Pilzen oder Bakterien in bekannter Weise gewonnene Proteasen und Amylasen sowie deren Gemische, z. B. aus Bacillus subtilis oder Bacillus licheniformis gewonnene Enzyme. Die handelsüblichen Enzymzubereitungen enthalten in der Regel noch Aktivatoren, wie Calcium-und Magnesiumsalze, sowie Streck- und Bindemittel. Der Gehalt der Mittel an diesen Enzymzubereitungen beträgt im allgemeinen 0,1 bis 1,5 Gew.-%.

Die Stabilität der Enzyme kann durch Zusatz von Alkanolaminen, insbesondere Triethanolamin, erhöht werden. Das Triethanolamin ist zweckmäßigerweise im Überschuß vorhanden, wodurch sich eine gewünschte schwach alkalische Reaktion von 7,2 bis 9, vorzugsweise von 7,5 bis 8,5 einstellen läßt.

Als weitere Enzymstabilisatoren eignen sich niedermolekulare Säuren wie Ameisensäure, Essigsäure und Milchsäure, die, auf freie Säure bezogen, in Anteilen von 0,1 bis 2, vorzugsweise 0,2 bis 1 Gew.-% anwesend sein können. Aufgrund der basischen Reaktion der Mittel liegen diese Säuren überwiegend oder vollständig in Form ihrer Salze vor, z. B. als Natrium-, Kalium- oder Alkanolaminsalze.

Als optische Aufheller eignen sich die bekannten Derivate der Bis-triazinyl-4,4'-diaminostilben-2,2'- disulfonsäure bzw. der Diphenyl-distyryl-disulfonsäure in Form ihrer wasserlöslichen Salze. Beispiele hierfür sind Salze der 4,4-Bis(-2"-anilino-4"-morpholino-1,3,5-friazinyl-6"-amino)-stilben-2,2-disulfonsäure bzw. des 4,4-Bis-(2-sulfostyryl)-diphenyls, 4,4-Bis(4-chlor-3-sulfostyryl)-diphenyls und 4-(4-Chlorstyryl)-4-(2-sulfostyryl)-diphenyls.

Als Schauminhibitoren eignen sich in Wasser dispergierbare Silikone, z. B. Dimethylpolysiloxane, die gegebenenfalls mit Polyglykolethergruppen modifiziert sein können, sowie Gemische derartiger Verbindungen mit Polysiloxanharzen bzw. feinteiliger Kieselsäure, die vorzugsweise silaniert ist. Der Gehalt der Mittel an optischen Aufhellern und Silikonentschäumern kann in der Größenordnung 0,01 bis 1 Gew.-% liegen.

Der Wassergehalt der Mittel soll so eingestellt sein, daß eine homogene, gut gießbare und nicht durch Ausfällungen entmischte Lösung entsteht. Der Wassergehalt liegt im allgemeinen zwischen 25 und 45 Gew.-%, vorzugsweise zwischen 33 und 40 Gew.-%.

Die erfindungsgemäßen Mittel besitzen ein hohes Wasch- und Reinigungsvermögen, insbesondere gegenüber bleichbaren Anschmutzungen. Zu den bleichbaren Anschmutzungen zählen beispielsweise Flecken von Obst- und Gemüsesäften sowie von Teeaufgüssen, zu deren Entfernung im allgemeinen die Anwendung oxidativer Bleichmittel erforderlich ist. Derartige Bleichmittel sind aber in flüssigen Zubereitungen nicht über längere Zeit stabil. Es ist daher in hohem Maße überraschend, daß die vorliegenden Mittel auch in Abwesenheit von Bleichmitteln die genannten Anschmutzungen weitgehend entfernen. Weiterhin zeichnen sich die Mittel durch günstige weichmachende und griffverbessernde Eigenschaften aus. Sie eignen sich sowohl für ein Waschen von Hand als auch aufgrund ihres ausgewogenen Schaumverhaltens zur Anwendung in Waschmaschinen.

### Beispiele

Zur Herstellung eines Mittels gemäß nachstehender Zusammensetzung wurde eine 50% wäßrige paste von Natrium-dodecylbenzolsulfonat mit dem nichtionischen Tensid (Abkürzung EO = angelagertes Ethylenoxid) vermischt, anschließend das Lösungsmittel, das Fettsäurediethanolamid und die zur Seifenbildung benötigte Fettsäure sowie die Phosphonsäure (Diethylentriaminpentamethylenphosphonsäure) und die Citronensäure zugemischt. Nach der Neutralisation mit Natronlauge und Triethanolamin erfolgte der Zusatz der übrigen Stoffe (Angaben in Gew.-%, bezogen auf wasserfreie Substanz).

Die Cocosfettsäure bestand zu 2% aus Caprinsäure, zu 72% aus Laurinsäure und zu 26% aus Myristinsäure. Die technische Ölsäure bestand zu 68% aus Ölsäure, zu 6% aus Palmitoleinsäyre und zu 15% aus Linolsäure. Ihr Anteil an Palmitinsäure betrug 5% und an Stearinsäure 2%. Die restlichen 4% entfielen auf gesättigte C12-14-Fettsäuren.

Das Waschvermögen und die Avivagewirkung wurden unter praxisnahen Bedingungen getestet. Hierzu wurden Textilproben aus Baumwolle, die unter standardisierten Bedingungen mit Hautfett, Pigmentschmutz, Make-up-Flecken (Lippenstift, Wimperntusche, getönte Hautcreme) und Flecken von Rotwein, Tee und Blaubeeren angeschmutzt worden waren, zusammen mit 3 kg Ballastwäsche in einem Haushaltswaschautomaten (Kapazität 4 kg) bei 60°C gewaschen. Die Waschdauer einschließlich Aufheizung betrug 20 Minuten, die Waschmittelkonzentration 7,5 g/Liter, das Verhältnis von Textilmenge (in kg) zu Waschlauge (in Liter) betrug 1 : 10, die Härte des Leitungswassers 16°dH (160 mg CaO pro Liter). Nach dreimaligem Nachspülen wurde geschleudert und getrocknet. Die Remission der Proben wurde photometrisch bestimmt und die Waschkraft gegenüber den Make-up-Anschmutzungen sowie der Griff (Weichheitsgrad) beurteilt. Aus jeweils 9 Messungen bzw. Abmusterungen wurde der Mittelwert gebildet. Bei der Beurteilung der weichmachenden Eigenschaften wurden Vergleichsproben herangezogen, die unter gleichartigen Bedingungen mit einem handelsüblichen, von Gerüstsalzen und Bleichmitteln freien Flüssigwaschmittel (V1) bzw. einem handelsüblichen Hochleistungswaschmittel (V2) ohne weitere Textilnachbehandlung gewaschen worden waren. In einer dritten Versuchsreihe wurden Proben zum Vergleich herangezogen, die mit einem handelsüblichen Hochleistungswaschmittel (V3) gewaschen wurden, das einen avivierend wirkenden Zusatz auf Basis eines Cocosalkyl-trimethylammoniumsalzes enthielt. Die Bestimmung der Griffeigenschaften wurden nach 1 Waschbehandlung sowie nach 5 Waschbehandlungen vorgenommen. Zusätzlich wurden die Griffbeurteilungen an 1 mal gewaschener Frottierware vorgenommen. Die Ergebnisse sind den folgenden Tabellen zu entnehmen. Sie belegen die Überlegenheit der erfindungsgemäßen Mittel.

Bei der Remissionsmessung entspricht ein höherer Wert einem besseren Waschergebnis. Bei der Benotung entspricht 1 (sehr gut) dem besten, 6 (ungenügend) dem schlechtesten Wert. Die GriffBenotung 1 entspricht der Wirkung eines im 4. Spülgang eingesetzten hochwirksamen Avivagemittels auf der Basis langkettiger quartärer Ammoniumsalze.

## Patentansprüche

1. Flüssigwaschmittel mit einem Gehalt an (a) Natriumalkylbenzolsulfonat mit 10 bis 14 C-Atomen in der linearen Alkylgruppe, (b) wasserlöslichen, ethoxylierten Alkoholen mit 12 bis 18 C-Atomen im Kohlenwasserstoffrest und 5 bis 10 Glykolethergruppen, (c) einer wasserlöslichen Seife, abgeleitet von gesättigten und/oder ungesättigten Fettsäuren mit 12 bis 18 C-Atomen, (d) Fettsäurediethanolamid, (e) Sequestrierungsmitteln aus der Klasse der Polycarbonsäuren und Polyphosphonsäuren, (f) mit Wasser mischbaren organischen Lösungsmitteln und Wasser, dadurch gekennzeichnet, daß der Anteil der Komponente (a) mindestens 6 Gew.-%, der Komponente (b) 7 bis 15 Gew.-%, der Komponente (c), auf Fettsäure bezogen, 16,1 bis 22 Gew.-%, der Komponente (d) 8 bis 15 Gew.-%, der Komponente (e) 0,2 bis 3 Gew.-% und der Komponente (f) 6 bis 16 Gew.-% beträgt, mit der Maßgabe, daß das Verhältnis von (a): (b): (c): (d) = 1: (1 - 2): (2 - 3): (1,3 - 2,5) beträgt, die Komponente (c) sich von gesättigten Fettsäuren mit 12 bis 14 Kohlenstoffatomen sowie deren Gemischen mit ungesättigten, 16 bis 18 Kohlenstoffatome aufweisenden Fettsäuren und die Komponente (d) sich von Fettsäuren mit 16 bis 18 Kohlenstoffatomen mit mehr als 50% an einfach ungesättigten Fettsäuren ableitet.

2. Mittel nach Anspruch 1, dadurch gekennzeichnet, daß die Komponente (a) aus 6 bis 10 Gew.-% an Natrium-dodecylbenzolsulfonat besteht.

3. Mittel nach Anspruch 1, dadurch gekennzeichnet, daß die Komponente (b) aus 8 bis 12 Gew.-% an ethoxylierten Fettalkoholen oder Oxoalkoholen mit 12 bis 16 C-Atomen und 6 bis 9 Glykolethergruppen besteht.

4. Mittel nach Anspruch 1, dadurch gekennzeichnet, daß die Komponente (c) aus 16,5 bis 20 Gew.-% (bezogen auf Fettsäure) an Natrium- oder Triethanolaminseifen besteht, die sich von Cocosfettsäuren, Ölsäure und deren Gemischen ableiten, wobei der Anteil an gesättigten Fettsäuren mit 16 und mehr C-Atomen, bezogen auf Fettsäuregemisch, weniger als 15 Gew.-% beträgt.

5. Mittel nach Anspruch 1, dadurch gekennzeichnet, daß die Komponente (d) aus 8 bis 15 Gew.-% an Fettsäurediethanolamiden besteht, die sich von Fettsäuren ableitet, deren Anteil an Ölsäure mehr als 65 Gew.-% beträgt.

6. Mittel nach Anspruch 1, dadurch gekennzeichnet, daß die Komponente (e) aus Ethylendiamintetra-(methylenphosphonsäure) oder der Diethylentriaminpenta-(methylenphosphonsäure) sowie deren Gemische mit Citronensäure besteht, die jeweils in Form der Natrium- bzw. Triethanolaminsalze vorliegen.

7. Mittel nach Anspruch 1, dadurch gekennzeichnet, daß die Komponente (f) aus 10 bis 15 Gew.-% aus Ethanol und Propanol besteht.

8. Mittel nach den Ansprüchen 1 bis 7, dadurch gekennzeichnet, daß es 0,1 bis 1,5 Gew.-% an Enzymen enthält.

9. Mittel nach den Ansprüchen 1 bis 8, gekennzeichnet durch einen Gehalt an Triethanolamin.

10. Mittel nach den Ansprüchen 1 bis 9, gekennzeichnet durch einen pH-Wert von 7,2 bis 9.

## Revendications

1. Produit liquide de lavage ayant une certaine teneur en
a) un alcoylbenzenesulfonate de sodium dont le radical alcoyle à chaîne linéaire comporte de 10 à 14 atomes de carbone,
b) des alcools éthoxylés solubles dans l'eau ayant de 12 à 18 atomes de carbone dans le radical hydrocarbure et 5 à 10 groupes glycolether,
c) un savon soluble dans l'eau dérivé d'acides gras saturés et/ou insaturés ayant de 12 à 18 atomes de carbone,
d) un diethanolamide d'acide gras,
e) des agents sequestrants choisis dans le groupe des acides polycarboxyliques et des acides polyphosphoniques,
f) des solvants organiques miscibles à l'eau, et de l'eau produit caractérisé en ce que:
la quantité de composant a) s'élève au moins à 6% en poids
la quantité de composant b) à 7 à 15% en poids
la quantité de composant c) rapportée à l'acide gras à 16,1 à 22% en poids
la quantité de composant d) à 8 à 15% en poids
la quantité de composant e) à 0,2 à 3% en poids et
la quantité de composant f) à 6 à 16% en poids avec la restriction que le rapport a); b); c); d) s'élève à 1: (1-2): (2-3): (1,3-2,5),
le composant c) dérivant d'acides gras saturés ayant de 12 à 14 atomes de carbone ainsi que de leur mélange avec des acides gras non saturés ayant de 16 à 18 atomes de carbone et,
le composant d) dérivant d'acides gras ayant de 16 à 18 atomes de carbone avec plus de 50% d'acides gras mono-insaturés.

2. Produit selon la revendication 1, caractérisé en ce que le composant a) est constitué de 6 à 10% en poids de dodecylbenzenesulfonate de sodium.

3. Produit selon la revendication 1, caractérisé en ce que le composant b) est constitué de 8 à 12% en poids d'oxoalcools ou d'alcools gras éthoxylés ayant 12 à 16 atomes de carbone et 6 à 9 radicaux glycolether.

4. Produit selon la revendication 1, caractérisé en ce que le composant c) est constitué de 16,5 à 20% en poids (rapporté aux acides gras) de savons de sodium ou de triéthanolamine qui dérivent des acides gras de palme, d'acide oléique ou de leurs mélanges, la quantité d'acides gras saturés ayant au moins 16 atomes de carbone s'élevant à moins de 15% en poids rapporté au mélange d'acides gras.

5. Produit selon la revendication 1, caractérisé en ce que le composant d) est constitué de 8 à 15% de diethanolamides d'acide gras qui dérivent d'acides gras dont la teneur en acide oléique s'élève à plus de 65% en poids.

6. Produit selon la revendication 1, caractérisé en ce que le composant e) est constitué de d'acide éthylenediamine tétra (methylenephosphonique) ou d'acide diethylenetriaminepenta (methylenephosphonique) ou de leurs mélanges avec de l'acide citrique, ces acides se présentant respectivement sous la forme de leurs sels de sodium ou de triethanolamine.

7. Produit selon la revendication 1, caractérisé en ce que le composant f) est constitué de 10 à 15% en poids d'éthanol et de propanol.

8. Produit selon les revendications 1 à 7, caractérisé en ce qu'il contient de 0,1 à 1,5% en poids d'enzymes.

9. Produit selon les revendications 1 à 8, caractérisé en ce qu'il contient de la triethanolamine.

10. Produit selon les revendications 1 à 9, caractérisé par une valeur du pH allant de 7,2 à 9.

## Claims

1. A liquid detergent containing (a) sodium alkyl benzenesulfonate with 10 to 14 C atoms in the linear alkyl group, (b) water-soluble ethoxylated alcohols containing 12 to 18 C atoms in the hydrocarbon radical and 5 to 10 glycol ether groups, (c) a water-soluble soap derived from saturated and/or unsaturated C₁₂-₁₈ fatty acids, (d) fatty acid diethanolamide, (e) sequestering agents from the class of polycarboxylic acids and polyphosphonic acids, (f) watermiscible organic solvents and water, characterized in that the percentage content of component (a) is at least 6% by weight, component (b) from 7 to 15% by weight, component (c), based on fatty acid, from 16.1 to 22% by weight, component (d) from 8 to 15% by weight, component (e) from 0.2 to 3% by weight and component (f) from 6 to 16% by weight, with the proviso that the ratio of (a): (b): (c): (d) = 1: (1 - 2): (2 - 3): (1.3 - 2.5), component (c) is derived from saturated C₁₂-₁₄ fatty acids and mixtures thereof with unsaturated C₁₆-₁₈ fatty acids and component (d) is derived from C₁₆-₁₈ fatty acids containing more than 50% monounsaturated fatty acids.

2. Detergents as claimed in claim 1, characterized in that component (a) consists of 6 to 10% by weight sodium dodecylbenzene sulfonate.

3. Detergents as claimed in claim 1, characterized in that component (b) consists of 8 to 12% by weight ethoxylated fatty alcohols or oxo alcohols containing 12 to 16 C atoms and 6 to 9 glycol ether groups.

4. Detergents as claimed in claim 1, characterized in that component (c) consists of 16.5 to 20% by weight (based on fatty acid) of sodium or triethanolamine soaps derived from coconut oil fatty acids, oleic acid and mixtures thereof, the percentage content of saturated fatty acids containing 16 and more C atoms, based on fatty acid mixture, being less than 15% by weight.

5. Detergents as claimed in claim 1, characterized in that component (d) consists of 8 to 15% by weight fatty acid diethanolamides derived from fatty acids in which the percentage content of oleic acid is more than 65% by weight.

6. Detergents as claimed in claim 1, characterized in that component (e) consists of ethylenediamine tetra(methylenephosphonic acid) or diethylenetriamine penta(methylenephosphonic acid) and mixtures thereof with citric acid which are present in the form of the sodium or triethanolamine salts.

7. Detergents as claimed in claim 1, characterized in that component (f) consists of 10 to 15% by weight ethanol and propanol.

8. Detergents as claimed in claims 1 to 7, characterized in that it contains 0.1 to 1.5% by weight enzymes.

9. Detergents as claimed in claims 1 to 8, characterized by a content of triethanolamine.

10. Detergents as claimed in claims 1 to 9, characterized by a pH value of from 7.2 to 9.
